# EUROPÄISCHE PATENTSCHRIFT

(11) **EP 1 070 368 B1**
(45) Veröffentlichungstag und Bekanntmachung des Hinweises auf die Patenterteilung: **30.01.2002**
(21) Anmeldenummer: 99914495.9
(22) Anmeldetag: 09.03.1999
(51) Int. Cl.: H01R 13/66

(54) **ELEKTRISCHES KABEL**
ELECTRIC CABLE
CABLE ELECTRIQUE

(30) Priorität: 12.03.1998 DE 19810662
(43) Veröffentlichungstag der Anmeldung: 24.01.2001
(73) Patentinhaber: Auto Kabel Managementgesellschaft mbH, 79688 Hausen i.W. (DE)
(72) Erfinder: BABIEL, Gerhard, D-47475 Kamp-Lintfort (DE); NOLLE, Günther, D-79541 Lörrach (DE); LIETZ, Franz-Josef, D-46049 Oberhausen (DE)
(74) Vertreter: Schippan, Ralph, Dr.-Ing.
(86) Internationale Anmeldenummer: EP9901514
(87) Internationale Veröffentlichungsnummer: WO9946832

(56) Entgegenhaltungen:
- DE-A- 2 603 100
- DE-C- 4 006 866
- DE-U- 29 804 377
- US-A- 5 066 905
- PATENT ABSTRACTS OF JAPAN vol. 018, no. 213 (E-1538), 15. April 1994 & JP 06 013766 A (ROHM CO LTD), 21. Januar 1994

## Beschreibung

Die Erfindung betrifft ein elektrisches Kabel zur Stromzuführung von einer Stromquelle zu einem Verbraucher, welches mindestens einen von Anschlußabschnitten des Kabels begrenzten Unterbrechungsbereich aufweist, in welchem ein Bauelement zur Unterbrechung des Stromflusses angeordnet ist.

Aus der DE-A 26 03 100 ist ein Halbleiterelement zwischen Kabelendbereichen bekannt, bei dem eine elektrische Kontaktierung in Form von Bonden vorgesehen ist.

Ein elektrisches Kabel der oben genannten Art ist aus der deutschen Patentschrift 40 06 866 bekannt. Bei diesem Kabel ist im Unterbrechungsbereich ein herkömmliches Sicherungselement in Form einer Schmelzsicherung vorgesehen, die von einem elektrisch isolierenden Gehäuse umgeben ist. Zusammen mit zwei Kontaktkörpern, mit denen die beiden Enden eines Schmelzdrahtes leitend verbunden sind, sind zwei Steckanschlußvorrichtungen für je eine Steckverbindung ausgebildet, wodurch das Gehäuse als eine Muffe für eine auswechselbare Aufnahme einer Sicherungspatrone ausgebildet ist. Solche Arten von Sicherungen sind im Kfz-Bereich vielfältig im Einsatz.

Zum Schalten des Stromflusses in stromführenden Kabeln werden allgemein Halbleiterbauelemente, wie z. B. Transistoren, Tyristoren und dergleichen verwendet, an die die Kabelenden des elektrischen Kabels angeschlossen werden. Wegen des an einem Halbleiterschalter auch im durchgeschalteten Zustand vorhandenen Spannungsabfalls ergibt sich eine Verlustleistung, aufgrund der Verlustwärme entsteht. Deshalb ist es erforderlich bei Hochstromanwendungen das Halbleiterbauelement mit einer Kühlung zu versehen, um die Verlustwärme abzuführen. Ein solcher Halbleiterschalter ist aus der DE-AS 1039645 bekannt.

Aus dem Stand der Technik ebenfalls bekannt sind Leistungstransistoren.

Die übliche Kontaktierung von Leistungstransistoren erfolgt mit Bonddrähten. Dabei befinden sich auf dem Halbleiterchip metallisierte Flächen, auf die ein dünner metallischer Bonddraht angeschweißt wird. Bei diesem Vorgang des Bondens gibt es vor allen Dingen dann Probleme, wenn die Chips sehr dünn werden, beispielsweise weniger als 150 µm, so daß die Gefahr besteht, daß der Halbleiter durch thermisch-mechanische Spannungen zerstört wird.

Der Erfindung liegt die Aufgabe zugrunde, ein elektrisches Kabel der eingangs genannten Art dahingehend weiterzuentwickeln, daß die anfallende Verlustwärme möglichst gering ist.

Diese Aufgabe wird dadurch gelöst, daß das Bauelement ein steuerbares Halbleiterbauelement, insbesondere ein Halbleiterchip, ist, dessen für den Stromfluß wirksame Kontaktflächen mit den Stirnenden der Anschlußabschnitte des Kabels im Unterbrechungsbereich unter Druckwirkung in Verbindung stehen, wobei eine direkte Flächenkontaktierung zwischen den Stirnenden der Anschlußabschnitte und den Kontaktflächen des Halbleiterbauelementes vorgesehen ist.

Die erfindungsgemäße Lösung sieht vor, daß durch die direkte Flächenkontaktierung zwischen den Anschlußflächen der Kabelabschnitte und den wirksamen Querschnittsflächen des Halbleiterbauelementes nahezu keine Übergangswiderstände mehr vorhanden sind und dementsprechend dort keine Verlustwärme entsteht. Darüber hinaus wird durch die Integration des Halbleiterbauelementes in dem Unterbrechungsbereich des elektrischen Kabels eine kompakte Bauweise ermöglicht, die sich durch eine besonders hohe Stabilität aufgrund der Druckwirkung auszeichnet, unter der die Kabelendabschnitte und das Halbleiterbauelement gegenseitig stehen.

Das Halbleiterbauelement kann beispielsweise ein Leistungsfeldeffekttransistor sein, dessen Kathode mit dem einen Kabelende und dessen Anode mit dem anderen Kabel verbunden ist. Darüber hinaus kann das Halbleiterbauelement eine Steuerelektrode, beispielsweise einen Gate- oder Basisanschluß aufweisen, über die der Halbleiterschalter angesteuert und mehr oder weniger leitend gesteuert oder gesperrt werden kann.

Der Preßdruck im Bereich des Halbleiterbauelementes kann nach einer ersten bevorzugten Ausführungsform der Erfindung dadurch erzeugt werden, daß ein den mindestens einen Unterbrechungsbereich umschließendes Gehäuse vorgesehen ist, welches Druckmittel, insbesondere Druckfedern, aufweist zur Druckbeaufschlagung der Anschlußabschnitte des Kabels gegen die wirksamen Kontaktflächen des Halbleiterbauelementes. Dabei kann das metallische Gehäuse selbst als Druckerzeugungsmittel ausgebildet sein, beispielsweise wenn es die Funktion einer Preßfeder hat. Zur Herstellung eines solchen Bauelementes werden bevor oder während der Gehäuseummantelung die Anschlußbereiche, die die Hochstromkontakte des Halbleiterbauelementes bilden, und insbesondere auch durch verdichtete Leitungsenden gebildet sein können, mit hohem Druck von mehr als 100 N/mm² auf die Kontaktflächen des Halbleiterchips gepreßt. Nach der Gehäuseummantelung wird dieser Druck durch das metallische Gehäuse gehalten.

In einer weiteren bevorzugten Ausführungsform sind das metallische Gehäuse und/oder die Oberflächen der Anschlußabschnitte des Kabels zumindest teilweise elektrisch isolierend beschichtet oder die elektrische Isolation ist durch eine isolierende Unterlegscheibe zwischen dem metallischen Gehäuse und dem Hochstromkontakt gebildet.

In einer Alternative zu dem den Unterbrechungsbereich umschließenden Gehäuse kann der Unterbrechungsbereich auch von einer Kunststoffumkapselung umgeben sein, innerhalb der ein insbesondere thermisch erzeugter und/oder verstärkter Preßdruck ausgebildet ist. Die Umkapselung kann zum einen dabei durch eine Umspritzung der Hochstromkontakte gebildet sein derart, daß der vor und während des Spritzvorgangs aufgebrachte Druck nach dem Abkühlen des Spritzmaterials eingefroren wird und durch das natürliche Schrumpfen während der Abkühlphase des Kunststoffes eventuell verstärkt wird. Anstelle des Kunststoffs kann auch ein entsprechend geeignetes Keramikmaterial oder ein faserverstärktes Material verwendet werden.

Alternativ dazu kann die Umkapselung auch durch Eingießen der Hochstromkontakte gebildet werden derart, daß der vor und während des Aushärtungsvorganges aufgebrachte Druck nach dem Aushärten des Materials eingefroren wird und durch das natürliche Schrumpfen während der Aushärtung noch verstärkt wird.

In einer weiteren Alternative kann die Druckwirkung durch Verschraubung der Hochstromkontakte erfolgen derart, daß ein vorher aufgebrachter Anpreßdruck im Bereich der Kontaktierung erhalten bleibt oder noch durch thermische Einflüsse verstärkt wird.

Ein wichtiger Aspekt der Erfindung beschäftigt sich mit der Gestaltung der Steuerelektrode des Halbleiterbauelements (z. B. Gate-Anschluß eines Leistungs-Feldeffekttransistors, deren wirksame Kontaktfläche über ein im Unterbrechungsbereich angeordnetes Kontaktierungsmittel mit einer elektrischen Ansteuereinheit in Verbindung steht.

Das Kontaktierungsmittel kann dabei gemäß einer ersten Variante ein Federkontaktstift sein, welcher insbesondere konzentrisch zu den Anschlußenden der Kabelanschlüsse angeordnet ist. Diese Variante eignet sich besonders dann, wenn die Hochstromkontaktierung der Hauptelektroden, die bei Feldeffekttransistoren durch die Drain/Source Anschlüsse, bei Leistungstransistoren durch die Kollektor-/Emitteranschlüsse gebildet werden, durch Preßkontaktierung hergestellt sind.

Als Alternative dazu ist das Kontaktierungsmittel der Steuerelektrode ein passiver Funkempfänger. Dieser ist direkt auf dem Chip in unmittelbarer Nähe der Steuerelektrode angeordnet und besteht in seiner einfachsten Ausgestaltung aus einer Antennenstruktur, einer Diode und einer Spule, die z. B. in MOS-Technik geätzt sind. In einer weiteren Ausgestaltung kann der so gebildete Empfänger auch aus mehreren Schwingkreisen verschiedener Resonanzfrequenzen bestehen, um beispielsweise eine verbesserte Adressierung des Empfängers zu ermöglichen.

Alternativ dazu ist das Kontaktierungsmittel der Steuerelektrode durch einen Schallempfänger gebildet, der beispielsweise im Ultra- oder Hyperschallbereich arbeitet. Hierbei wird direkt auf dem Chip in unmittelbarer Nähe der Steuerelektrode ein Schallempfänger installiert, der in seiner einfachsten Gestaltung aus einer Antennenstruktur gebildet ist, die auf piezoelektrischem Material geätzt ist. Alternativ dazu kann der Empfänger auch Strukturen enthalten, die in Form eines Interdigitalfilters ausgebildet sind und so eine digitale Kodierung ermöglichen.

In einer weiteren Alternative ist das Kontaktierungsmittel durch einen optoelektronischen Empfänger gebildet, der ebenfalls direkt auf dem Chip in unmittelbarer Nähe der Steuerelektrode angeordnet ist. Dieser besteht aus einer optoelektronischen Halbleiterstruktur, an dessen Ausgang die Gate-Steuerspannung zur Verfügung gestellt wird.

Die räumliche Anordnung der Steuerelektrode in bezug auf die übrigen Anschlüsse des Leistungshalbleiterbauelementes ist bevorzugt so gewählt, daß sie zentrisch sitzt. Dabei ist die Berandung der Steuerelektrode vorzugsweise kreisrund oder polygonal, so daß sich möglichst hohe Stromdichten erzielen lassen.

Die Erfindung wird im Folgenden anhand eines Ausführungsbeispiels näher beschrieben.

Dabei zeigen:
- Fig. 1: eine im Schnitt gehaltene Seitenansicht eines elektrischen Kabels mit in dessen Verlauf angeordnetem Halbleiterschalter nach einem ersten Ausführungsbeispiel der Erfindung
- Fig. 2: ein weiteres Ausführungsbeispiel für ein erfindungsgemäßes elektrisches Kabel in Explosionsdarstellung
- Fig. 3: das Ausführungsbeispiel nach Fig. 2 im zusammengebauten Zustand

Figur 1 zeigt ein elektrisches Kabel 1, das an einer Trennstelle 2 unterbrochen und dort mit einem Halbleiterschalter 3 kontaktiert ist. Der Halbleiterschalter ist als scheiben- oder plattenförmiges Halbleitersystem 4 zwischen die Stirnenden 5 und 6 von Kabel-Anschlußstücken 7 eingesetzt. Der Durchmesser des platten- oder tablettenförmigen Halbleitersystems 4 ist zweckmäßigerweise an den Außendurchmesser des Kabels angepaßt, so daß eine axial weitestgehend gleichbleibende Querschnittsform des Kabel mit integriertem Halbleiterschalter 3 vorhanden ist.

Das Halbleitersystem 4 kann ein in MOSFET-Technologie hergestellter Feldeffekttransistor sein, wobei auch die Möglichkeit besteht, daß das Halbleitersystem mehrere auf einem Wafer parallel geschaltete. Halbleiterelemente aufweist, die ein Halbleiterarray bilden. Die spezielle Ausführungsform des Halbleitersystems 4 kann den jeweiligen Anwendungsfällen entsprechend ausgeführt sein.

Eine bevorzugte Anwendung ist der Einsatz in Verbindung mit einem Hochstromleiter, so daß dementsprechend auch das Halbleitersystem 4 für die auftretenden Ströme dimensioniert sein muß.

Mit Hilfe des Halbleiterschalters 3 kann der Stromfluß in dem Kabel 1 gesteuert bzw. unterbrochen werden. Der Halbleiterschalter 3 ist mit seinem Halbleitersystem 4 in den praktisch gestreckten Verlauf des Kabels 1 integriert, indem es mit seinen Flachseiten 8 und 9 mit den Stirnenden 5 und 8 der Anschlußstücke 7 direkt kontaktiert. Der Kabelanschluß ist im gezeigten Ausführungsbeispiel axial ausgeführt, er kann aber auch beliebig abgewinkelt erfolgen.

Im vorliegenden Ausführungsbeispiel ist eine Druckkontaktierung vorgesehen, d. h., daß die Anschlußstücke 7 zu dem Halbleitersystem 4 hin druckbeaufschlagt sind. Dies kann durch ein die Trennstelle 2 überbrückendes Gehäuse 10 erfolgen, in dem bedarfsweise an den Kabelenden oder den Kabelanschlußstücken 7 angreifende Druckmittel, z. B. Druckfedern (hier nicht dargestellt) angeordnet sind. Beispielsweise könnten solche Druckfedern zwischen ringförmigen Ansätzen 11 an den Anschlußstücken 7 und Gehäuseeinformungen eingesetzt sein.

Ist das Halbleitersystem 4 als Feldeffekttransistor ausgebildet, wobei auch eine größere Anzahl von Einzelhalbleiterelementen, die zur Erhöhung der Strombelastbarkeit parallel geschaltet sind, das Halbleitersystem bilden können, so bildet die eine Flachseite 8 des Halbleitersystems beispielsweise den Anodenanschluß und die andere Flachseite 9 den Kathodenanschluß. Ein dritter Anschluß am Halbleitersystem 4 bildet den Gateanschluß 13, über den der Halbleiterschalter 3 gesteuert werden kann.

Im Ausführungsbeispiel ist der Halbleiterschalter 3 mit einer Auswerte- und Steuerschaltung 14 verbunden, die vorzugsweise durch eine anwenderspezifische, integrierte Schaltung gebildet sein kann. Damit kann auch eine Überwachung des im elektrischen Kabel über den Halbleiterschalter 3 fließenden Stromes erfolgen. Weiterhin kann ein Stromgrenzwert überwacht werden sowie eine Stromgradientenüberwachung vorgenommen werden. Dies kann je nach Anwendung erfolgen und es besteht damit die Möglichkeit, den Stromfluß innerhalb des Kabels zu beeinflussen, bedarfsweise auch zu unterbrechen.
Die Auswerte- und Steuerschaltung 14 ist zweckmäßigerweise über einen BUS-Anschluß 15 an eine zentrale Steuereinrichtung anschließbar. Die Auswerte- und Steuerschaltung 14 ist weiterhin mit einer Anzeigeeinrichtung, im Ausführungsbeispiel mit einer Leuchtdiode 16 verbunden, über die eine Statusanzeige erfolgen kann, anhand der erkennbar ist, ob der Halbleiterschalter 3 sperrt oder leitet. Dauerlicht könnte beispielsweise bedeuten, daß der Halbleiterschalter 3 den Stromfluß unterbrochen hat, während eine blinkende Leuchtdiode 16 auf einen internen Defekt hinweist.

Der in der Zeichnungsfigur linke Kabelstrang des Kabels 1 weist eine in seiner Isolierung 17 integrierte, leitende Schutzschicht 18 auf, die innerhalb des Gehäuses 10 über einen elektrischen Leiter 19 mit der Auswerte- und Steuerschaltung 14 verbunden ist. Damit ist beispielsweise bei Einsatz des elektrischen Kabels mit integriertem Halbleiterschalter 3 als Hochstromkabel in einem Kraftfahrzeug die Möglichkeit gegeben, eine bereichsweite Crashüberwachung durchzuführen. Wird dabei durch die Auswerte- und Steuerschaltung ein Kurzschluß zwischen der leitenden Schutzschicht und Masse oder eine Unterbrechung der Schutzschicht 18 registriert, kann der Halbleiterschalter durch die Auswerte- und Steuerschaltung 14 gesperrt und somit der Stromfluß unterbrochen werden, ehe das Kabel selbst mit seinem Leiter in elektrischem Kontakt mit Masse gelangt und dann ein hoher Strom fließen würde, der unter Umständen zu einem Brand führen kann. Da aber auch der Stromfluß im Kabel selbst überwacht wird und bei Überschreiten eines zulässigen Stromes ein Unterbrechen des Stromflusses durch Sperren des Halbleiterschalters erfolgt, ist praktisch eine doppelte Absicherung vorhanden. Das Kabel 1 kann in innerhalb des Kraftfahrzeuges verlegtes Batteriekabel sein, in dessen Verlauf ein oder mehrere, integrierte Halbleiterschalter 3 mit Auswerte- und Steuerschaltung und dergleichen vorgesehen sind. Dabei besteht die Möglichkeit, daß das Kabel mit integriertem Halbleiterschalter auf einer Seite des Halbleitersystems an eine Batterieklemme angeschlossen und mit der anderen Seite mit Verbrauchern verbunden ist, so daß im Bedarfsfall eine elektrische Trennung der Batterie vom Bordnetz möglich ist. Die elektrische Trennung kann durch Ansteuern des Halbleiterschalters wieder rückgängig gemacht werden.

Wie bereits vorerwähnt, ist zur mechanischen Stabilisierung und zur Halterung der Kabelenden das Gehäuse 10 vorgesehen, das im Ausführungsbeispiel etwa hülsenförmig ausgebildet ist. Es umschließt die Trennstelle 2 mit dem dazwischen befindlichen Halbleitersystem 4, so daß die innerhalb des Gehäuses befindlichen Teile vor äußeren Einflüssen geschützt untergebracht sind. Zur Zugentlastung in axialer Richtung hintergreifen die Gehäuseeinformungen 12 die ringförmigen Ansätze 11 der Kabel-Anschlußstücke 7, so daß hier eine formschlüssige Verbindung vorhanden ist. Nach außen beabstandet zu diesen Formschluß-Verbindungsstellen zum Haltern in axialer Richtung, stützen Gehäusedurchführungen 20 die beiden Kabelstränge ab. Gut zu erkennen ist in der Zeichnung noch, daß die Kabelenden bzw. deren Leiter 21 über eine Crimpverbindung 22 jeweils mit einem Anschlußstück 7 verbunden sind.

Auch die Auswerte- und Steuerschaltung 14 sowie die Leuchtdiode 16 sind innerhalb des Gehäuses geschützt untergebracht.
Fig. 2 zeigt ein zweites Ausführungsbeispiel eines erfindungsgemäßen Stromzuführungskabels in Explosionsdarstellung. Fig. 3 zeigt den Zusammenbau der in Fig. 2 einzeln dargestellten Komponenten.

Das von Positionsrahmen (31 bzw. 32) gehaltene und positionierte Halbleiterbauelement in Form eines Siliziumchips 33 weist neben den nicht näher bezeichneten für die Stromführung maßgeblichen Elektroden einen Gate-Anschluß 34 auf. Dieser ist zentral auf der Vorderseite des Siliziumchips 33 angeordnet.

Auf der einen stromführenden Elektrode des Siliziumchips 33 ist ein erster Druckstempel 35 angeordnet, welcher eine quadratische Ausprägung aufweist, die flächig mit dem Siliziumchip 33 in Kontakt steht.

Der andere Druckstempel 36 steht mit der anderen Elektrode des Siliziumchips flächig in Kontakt, weist aber in der Mitte eine zentrische Aussparung auf. Durch die Aussparung kann ein dort angeordneter Kontaktstift 38, welcher in eine Isolationshülse 37 angeordnet ist, auf die Gate-Elektrode 34 in Form eines spitzen Kontaktes zugreifen. Die Kontaktierung des Kontaktstiftes 38 erfolgt mittels einer Positionshülse 39. Über den Kontaktstift 38 erfolgt die elektrische Ansteuerung der Gate-Elektrode 34 und somit das Öffnen bzw. Schließen des Halbleiterbauelementes für den elektrischen Stromfluß.

Die Druckstempel 35, 36 stehen über eine Federhülse 40 in gegenseitigem Druckkontakt, so daß das Siliziumchip 33 elektrisch kontaktiert unter Druck zwischen ihnen eingeschlossen ist. An der einen Seite des Druckstempels 35 ist der Batterieklemmanschluß angeformt bzw. der Leitungsanschluß für den Fall des Einbaus des Kabels in der Leitung. Auf der gegenüberliegenden Seite am weiteren Druckstempel 36 befindet sich der andere Leitungsanschluß.

Nach weiteren, nicht zeichnerisch dargestellten Ausführungsbeispielen kann der Kontaktstift zur Ansteuerung der Gate-Elektrode 34 auch ersetzt sein durch kontaktlose Elemente.

Ein erstes Beispiel ist die Ansteuerung der Gate-Elektrode 34 durch einen passiven Funkempfänger, welcher auf dem Chip in unmittelbarer Nähe der Gate-Elektrode 34 installiert ist. Dieser besteht im einfachsten Fall aus einer Antenne und einer Spule. Bei Empfang des entsprechenden abgestimmten Signals wird auf die Gate-Elektrode eine elektrische Spannung gegeben, so daß ein Durchsteuern des Halbleiterelementes erfolgt.

Alternativ dazu kann auch ein schallempfindliches Element in unmittelbarer Nähe der Gate-Elektrode 34 angeordnet sein. Dieses gibt bei Anregung mit einer vorbestimmten Ultraschallfrequenz eine elektrische Spannung aus, um die Gate-Elektrode anzusteuern. Solche Elemente sind beispielsweise als Interdigitalfilter aus der Praxis bekannt. Eine dritte Variante besteht darin, daß die Kontaktierung der Steuerelektrode durch einen optoelektronischen Empfänger erfolgt, der ebenfalls in unmittelbarer Nähe der Gate-Elektrode 34 angeordnet ist.

## Patentansprüche

1. Elektrisches Kabel zur Stromzuführung von einer Stromquelle zu einem Verbraucher, welches mindestens einen von Anschlußabschnitten (7) des Kabels (1) begrenzten Unterbrechungsbereich aufweist, in welchem ein Bauelement zur Unterbrechung des Stromflusses angeordnet ist,
**dadurch gekennzeichnet, daß**
das Bauelement ein steurbares Halbleiterbauelement (3), insbesondere ein Halbleitership, ist, dessen für den Stromfluß wirksame Kontaktflächen (8,9) mit den Stirnenden der Anschlußabschnitte (7) des Kabels (1) im Unterbrechungsbereich unter Druckwirkung in Verbindung stehen, wobei eine direkte Flächenkontaktierung zwischen den Stirnenden der Anschlußabschnitte (7) und den Kontaktflächen (8,9) des Halbleiterbauelementes (3) vorgesehen ist.

2. Elektrisches Kabel nach Anspruch 1,
**dadurch gekennzeichnet, daß**
ein den mindestens einen Unterbrechungsbereich umschließendes Gehäuse (10) vorgesehen ist, welches Druckmittel, insbesondere Druckfedern, aufweist zur Druckbeaufschlagung der Anschlußabschnitte des Kabels gegen die wirksamen Kontaktflächen (9) des Halbleiterbauelementes (3).

3. Elektrisches Kabel nach Anspruch 1 oder 2,
**dadurch gekennzeichnet,daß**
das metallische Gehäuse selbst als Druckerzeugungsmittel, insbesondere als Preßfeder, ausgebildet ist.

4. Elektrisches Kabel nach Anspruch 1, 2 oder 3
**dadurch gekennzeichnet,...daß**
das metallische Gehäuse und/oder die Oberflächen der Anschlußabschnitte des Kabels zumindest teilweise elektrisch isolierend beschichtet sind.

5. Elektrisches Kabel nach Anspruch 1, 2 oder 3
**dadurch gekennzeichnet, daß**
zwischen dem metallischen Gehäuse und den Anschlußabschnitten eine elektrisch isolierende Unterlegscheibe angeordnet ist.

6. Elektrisches Kabel nach Anspruch 1,
**dadurch gekennzeichnet,daß**
eine mindestens eine den Unterbrechungsbereich umgebende Kunststoffumkapselung vorgesehen ist, innerhalb der ein insbesondere thermisch erzeugter und/oder verstärkter, Preßdruck ausgebildet ist.

7. Elektrisches Kabel nach Anspruch 6,
**dadurch gekennzeichnet,daß**
die Umkapselung durch Umspritzung der Anschlußabschnitte gebildet ist.

8. Elektrisches Kabel nach Anspruch 6,
**dadurch gekennzeichnet,daß**
die Umkapselung durch Eingießen der Anschlußabschnitte gebildet ist.

9. Elektrisches Kabel nach Anspruch 6,
**dadurch gekennzeichnet,daß**
das elektrische Kabel durch Verschraubung der Anschlußabschnitte nach einem vorher aufgebrachten Preßdruck gebildet ist.

10. Elektrisches Kabel nach einem der vorhergehenden Ansprüche,
**dadurch gekennzeichnet,daß**
das Halbleiterbauelement (33) eine Steuerelektrode (34) aufweist, deren wirksame Kontaktfläche über ein im Unterbrechungsbereich angeordnetes Kontaktierungsmittel (38, 39) mit einer elektrischen Ansteuereinheit in Verbindung steht.

11. Elektrisches Kabel nach Anspruch 10,
**dadurch gekennzeichnet,da**ß
das Kontaktierungsmittel ein insbesonders konzentrisch zu den Anschlußenden angeordneter Federkontaktstift (38) ist.

12. Elektrisches Kabel nach Anspruch 10,
**dadurch gekennzeichnet,daß**
daß das Kontaktierungsmittel ein passiver Funkempfänger ist.

13. Elektrisches Kabel nach Anspruch 12,
**dadurch gekennzeichnet,daß**
der Funkempfänger eine Antenne und eine Spule, insbesondere in MOS Struktur, aufweist.

14. Elektrisches Kabel nach Anspruch 10,
**dadurch gekennzeichnet,daß**
das Kontaktierungselement ein Schallempfänger ist.

15. Elektrisches Kabel nach Anspruch 14,
**dadurch gekennzeichnet,daß**
der Schallempfänger eine auf piezoelektrischem Material geätzte Antennenstruktur aufweist.

16. Elektrisches Kabel nach Anspruch 14,
**dadurch gekennzeichnet,da**ß
der Schallempfänger ein Interdigitalfilter aufweist.

17. Elektrisches Kabel nach Anspruch 14,
**dadurch gekennzeichnet,daß**
der Schallempfänger im Ultra- oder Hyperschallbereich arbeitet.

18. Elektrisches Kabel nach Anspruch 10,
**dadurch gekennzeichnet,daß**
das Kontaktierungsmittel ein optoelektronischer Empfänger ist.

19. Elektrisches Kabel nach einem der vorhergehenden Ansprüche,
**dadurch gekennzeichnet,daß**
die Steuerelektrode zentrisch in Bezug auf die für den Stromfluß wirksamen Halbleiterflächen angeordnet ist.

20. Elektrisches Kabel nach Anspruch 19,
**dadurch gekennzeichnet,daß**
die Steuerelektrode kreisrund ist

21. Elektrisches Kabel nach Anspruch 19,
**dadurch gekennzeichnet,daß**
die Steuerelektrode polygonal berandet ist.

## Claims

1. An electric cable for carrying current from a current source to a consumer which has at least one interrupt area bordered by terminal sections (7) of the cable (1), with a component for interrupting the current flow being arranged in this interrupt area, **characterized in that** the component is a controllable semiconductor component (3), in particular a semiconductor chip whose contact surfaces (8, 9) which are effective in current flow are connected to the end faces of the terminal sections (7) of the cable (1) in the interrupt area under a pressure effect, with a direct surface contact being provided between the end faces of the terminal sections (7) and the contact surfaces (8, 9) of the semiconductor component (3).

2. The electric cable according to Claim 1, **characterized in that** a housing (10) which encloses the minimum of one interrupt area is provided and has pressure means, in particular compression springs, for applying pressure to the terminal sections of the cable against the effective contact surfaces (9) of the semiconductor component (3).

3. The electric cable according to Claim 1 or 2, **characterized in that** the metallic housing itself is designed as a pressure generating means, in particular as a compression spring.

4. The electric cable according to Claims 1, 2 or 3, **characterized in that** the metallic housing and/or the surfaces of the terminal segments of the cable are at least partially coated with electric insulation.

5. The electric cable according to Claims 1, 2 or 3, **characterized in that** an electrically insulating washer is arranged between the metallic housing and the terminal sections.

6. The electric cable according to Claim 1, **characterized in that** a plastic encapsulation surrounding at least the interrupt area is provided with a pressure inside it produced and/or created by thermal means in particular.

7. The electric cable according to Claim 6, **characterized in that** the encapsulation is formed by extrusion sheathing of the terminal sections.

8. The electric cable according to Claim 6, **characterized in that** the encapsulation is formed by sealing the terminal sections in a cast material.

9. The electric cable according to Claim 6, **characterized in that** the electric cable is formed by a screw connection of the terminal sections after a previously applied compression pressure.

10. The electric cable according to one of the preceding claims, **characterized in that** the semiconductor component (33) has a control electrode (34) whose effective contact surface is connected to an electric control unit by way of a contacting means (38, 39) arranged in the interrupt area.

11. The electric cable according to Claim 10, **characterized in that** the contacting means is a spring contact pin (38) arranged concentrically with the terminal ends in particular.

12. The electric cable according to Claim 10, **characterized in that** the contacting means is a passive wireless receiver.

13. The electric cable according to Claim 12, **characterized in that** the wireless receiver has an antenna and a coil, especially in MOS structure.

14. The electric cable according to Claim 10, **characterized in that** the contacting element is a sound pick-up.

15. The electric cable according to Claim 14, **characterized in that** the sound pick-up has an antenna structure etched on a piezoelectric material.

16. The electric cable according to Claim 14, **characterized in that** the sound pick-up has an interdigital filter.

17. The electric cable according to Claim 14, **characterized in that** the sound pick-up operates in the ultrasonic or hypersonic range.

18. The electric cable according to Claim 10, **characterized in that** the contacting means is an optoelectronic receiver.

19. The electric cable according to one of the preceding claims, **characterized in that** the control electrode is arranged centrally with respect to the semiconductor surfaces which are effective in current flow.

20. The electric cable according to Claim 19, **characterized in that** the control electrode is circular.

21. The electric cable according to Claim 19, **characterized in that** the control electrode has a polygonal border.

## Revendications

1. Câble électrique pour l'arrivée de courant d'une source de courant à un récepteur, qui présente au moins une zone d'interruption limitée par des parties de raccordement (7) du câble et dans laquelle est disposé un composant pour l'interruption du passage du courant, **caractérisé en ce que** le composant est un composant semi-conducteur (3) contrôlable, en particulier une puce semi-conductrice, dont des surfaces de contact (8, 9) actives pour le passage du courant sont en liaison avec les extrémités avant des parties de raccordement (7) du câble dans la zone d'interruption sous l'effet de pression, un établissement de contact direct de surface étant prévu entre les extrémités avant des parties de raccordement (7) et les surfaces de contact (8, 9) du composant semi-conducteur (3).

2. Câble électrique selon la revendication 1, **caractérisé en ce qu'**il est prévu un boîtier (10), qui entoure au moins une zone d'interruption et qui présente des moyens de pression, en particulier des ressorts de pression, pour la sollicitation de compression des parties de raccordement du câble contre les surfaces de contact (9) actives du composant semi-conducteur (3).

3. Câble électrique selon la revendication 1 ou 2, **caractérisé en ce que** le boîtier métallique est conçu comme un moyen de génération de pression, en particulier comme ressort de compression.

4. Câble électrique selon la revendication 1, 2 ou 3, **caractérisé en ce que** le boîtier métallique et/ou les surfaces des parties de raccordement du câble ont au moins partiellement un revêtement électro-isolant.

5. Câble électrique selon la revendication 1, 2 ou 3, **caractérisé en ce qu'**une rondelle électro-isolante est disposée entre le boîtier métallique et les parties de raccordement.

6. Câble électrique selon la revendication 1, **caractérisé en ce qu'**il est prévu un encapsulage en matière plastique, qui entoure au moins la zone d'interruption et à l'intérieur de laquelle est établie une pression de compression en particulier générée thermiquement et/ou amplifiée.

7. Câble électrique selon la revendication 6, **caractérisé en ce que** l'encapsulage est formé par l'extrusion des parties de raccordement.

8. Câble électrique selon la revendication 6, **caractérisé en ce que** l'encapsulage est formé par l'enrobage par coulée des parties de raccordement.

9. Câble électrique selon la revendication 6, **caractérisé en ce que** le câble électrique est formé par vissage des parties de raccordement après une pression de compression appliquée auparavant.

10. Câble électrique selon l'une quelconque des revendications précédentes, **caractérisé en ce que** le composant semi-conducteur (33) comporte une électrode de commande (34) dont la surface de contact active est en liaison avec une unité électrique de commande d'amorçage au moyen d'un moyen d'établissement de contact (38, 39) disposé dans la zone d'interruption.

11. Câble électrique selon la revendication 10, **caractérisé en ce que** le moyen d'établissement de contact est une fiche de contact à ressort disposée notamment en partie de façon concentrique par rapport aux extrémités de raccordement.

12. Câble électrique selon la revendication 10, **caractérisé en ce que** le moyen d'établissement de contact est un récepteur radio passif.

13. Câble électrique selon la revendication 12, **caractérisé en ce que** le récepteur radio présente une antenne et une bobine, en particulier en structure MOS.

14. Câble électrique selon la revendication 10, **caractérisé en ce que** l'élément d'établissement de contact est un récepteur acoustique.

15. Câble électrique selon la revendication 14, **caractérisé en ce que** le récepteur acoustique présente une structure d'antenne gravée sur du matériau piézoélectrique.

16. Câble électrique selon la revendication 14, **caractérisé en ce que** le récepteur acoustique présente un filtre interdigital.

17. Câble électrique selon la revendication 14, **caractérisé en ce que** le récepteur acoustique travaille dans la plage des ultrasons ou la plage hypersonique.

18. Câble électrique selon la revendication 10, **caractérisé en ce que** le moyen d'établissement de contact est un récepteur optoélectronique.

19. Câble électrique selon l'une quelconque des revendications précédentes, **caractérisée en ce que** l'électrode de commande est disposée de façon centrée par rapport aux surfaces semi-conductrices actives pour le passage du courant.

20. Câble électrique selon la revendication 19, **caractérisé en ce que** l'électrode de commande est circulaire.

21. Câble électrique selon la revendication 19, **caractérisé en ce que** l'électrode de commande a une bordure polygonale.
